# EUROPÄISCHE PATENTANMELDUNG

(11) **EP 4 782 218 A1**
(43) Veröffentlichungstag der Anmeldung: **29.07.2026**
(21) Anmeldenummer: 25223734.2
(22) Anmeldetag: 16.12.2025
(51) Int. Cl.: B41J 29/12, B41J 29/13, B41J 29/17, B41J 29/02

(54) **DRUCKERSCHUTZEINRICHTUNG FÜR EIN AN EINER VERPACKUNGSMASCHINE EINGESETZTES DRUCKERMODUL SOWIE VERFAHREN**

(30) Priorität: 28.01.2025 DE 102025102890
(71) Anmelder: MULTIVAC Marking & Inspection GmbH & Co. KG, 32130 Enger (DE)
(72) Erfinder: DAUWE, Markus, 49176 Hilter (DE); SIEKMANN, Malte, 33611 Bielefeld (DE); KÜWERT, Sven, 33818 Leopoldshöhe (DE); HENRICHS, Udo, 33739 Bielefeld (DE)
(74) Vertreter: Grünecker Patent- und Rechtsanwälte PartG mbB

(57) **Zusammenfassung**

Druckerschutzeinrichtung (1) für ein an einer Verpackungsmaschine (100) eingesetztes Druckermodul (6a, 6b), insbesondere für einen Thermotransferdrucker, das zum Herstellen eines Druckbilds auf Etiketten oder zum Herstellen eines Druckbilds auf eine Verpackungsfolie (17) ansteuerbar ist, wobei die Druckerschutzeinrichtung (1) eine wasserundurchlässige, faltbare Schutzhaube (2) mit einer zur abdichtenden Aufnahme einer das Druckermodul (6a, 6b) tragenden Befestigungsplatte (13a, 13b) konfigurierten Haubenöffnung (3) aufweist.

## Beschreibung

Die vorliegende Erfindung bezieht sich auf eine Druckerschutzeinrichtung für ein an einer Verpackungsmaschine eingesetztes Druckermodul gemäß Anspruch 1. Ferner betrifft die Erfindung ein Verfahren zum Konfigurieren einer Verpackungsmaschine für einen Reinigungsprozess gemäß Anspruch 13 sowie eine Verwendung einer Schutzhaube gemäß Anspruch 15.

An Verpackungsmaschinen, beispielsweise an Tiefziehverpackungsmaschinen, an Schalenverschließmaschinen oder an Schlauchbeutelmaschinen, eingesetzte Druckermodule, die daran zum Bedrucken von Etiketten oder zum direkten Bedrucken von Verpackungsmaterialien, beispielsweise einer Oberfolie, eingesetzt werden, lassen sich bei einem Reinigungsprozess der Verpackungsmaschine, ohne dafür abgebaut zu werden, nur schwierig bzw. aufwendig vor eingesetzten Reinigungsfluiden isolieren.

DE 10 2022 111 562 A1 offenbart eine Druckervorrichtung mit einer Abdichteinheit, die sich mittels eines Hebemechanismus zwischen einer ersten Position, in welcher die Abdichteinheit einen Druckkopf freigibt, und einer zweiten Position, in welcher die Abdichteinheit den Druckkopf für einen Reinigungsprozess verschließt, verstellbar ist. Damit kann eine am Druckkopf vorgesehene Düse zuverlässig bei einem Reinigungsprozess abgedichtet werden, damit an sie kein Reinigungsfluid gelangt. Die verstellbar gelagerte Abdichteinheit nimmt allerdings an der Druckervorrichtung Platz in Anspruch und erhöht die Herstellungskosten sowie den Reinigungsaufwand.

Aufgabe der Erfindung ist es, eine kostengünstige, praktisch einsetzbare Druckerschutzeinrichtung für ein an einer Verpackungsmaschine eingesetztes Druckermodul zur Verfügung zu stellen, mittels welcher sich das Druckermodul zuverlässig bei einem Reinigungsprozess schützen lässt. Ferner liegt der Erfindung die Aufgabe zugrunde, ein Verfahren zum Konfigurieren einer Verpackungsmaschine für einen Reinigungsprozess zur Verfügung zu stellen, welches kostengünstig und praktisch umsetzbar ist, um das Druckermodul zuverlässig beim Reinigungsprozess vor Reinigungsfluiden zu schützen.

Diese Aufgabe wird gelöst anhand einer Druckerschutzeinrichtung gemäß Anspruch 1 sowie mittels eines Verfahrens gemäß Anspruch 13. Anhand der erfindungsgemäßen Verwendung nach Anspruch 15 kann die Aufgabe der Erfindung ebenfalls gelöst werden.

Die Erfindung bezieht sich auf eine Druckerschutzeinrichtung für ein an einer Verpackungsmaschine eingesetztes Druckermodul, insbesondere für einen Thermotransferdrucker, das zum Herstellen eines Druckbilds auf Etiketten oder zum Herstellen eines Druckbilds auf eine Verpackungsfolie ansteuerbar ist.

Die Erfindung sieht vor, dass die Druckerschutzeinrichtung eine wasserundurchlässige, faltbare Schutzhaube mit einer zur abdichtenden Aufnahme einer das Druckermodul tragenden Befestigungsplatte konfigurierten Haubenöffnung aufweist. Grundsätzlich bildet die Haubenöffnung der Schutzhaube eine formschlüssige Aufnahme für die Befestigungsplatte aus, um gemeinsam mit dieser eine wasserdichte Aufnahmekammer für das Druckermodul ausbilden zu können.

Die Haubenöffnung ist damit als abdichtende Aufnahme für die Befestigungsplatte konfiguriert, auf welcher das Druckermodul positioniert ist. Die erfindungsgemäße Schutzhaube kann damit für einen Reinigungsprozess derart an der Befestigungsplatte angebracht werden, dass sie gemeinsam mit dieser einen wasserdichten Rundumschutz für das auf der Befestigungsplatte platzierte Druckermodul bildet. Durch die abdichtende Aufnahme der Befestigungsplatte innerhalb der Haubenöffnung der Schutzhaube kann dazwischen eine wasserdichte Aufnahmekammer für das Druckermodul gebildet werden, worin das Druckermodul vollends isoliert aufnehmbar ist, damit es bei einem Reinigungsprozess zuverlässig vor Reinigungsfluiden abgeschirmt bleibt.

Der Erfindung liegt damit der Gedanke zugrunde, für einen Reinigungsprozess eine wasserdichte Ummantelung bzw. eine wasserdichte Aufnahmekammer für das Druckermodul durch Zusammenbau der erfindungsgemäßen Schutzhaube mit einer das Druckermodul tragenden Befestigungsplatte zu bilden, um das Druckermodul vollständig isoliert aufnehmen zu können, sodass keine Reinigungsfluide an das Druckermodul gelangen können. Aufgrund der Tatsache, dass die erfindungsgemäße Schutzhaube mit einer an der Verpackungsmaschine ohnehin existierenden, das Druckermodul tragenden Befestigungsplatte zum Ausbilden der Aufnahmekammer zusammenwirkt, kann ein insgesamt kompakter sowie kostengünstiger Schutz, ohne großen Aufwand für das Druckermodul hergestellt werden.

Dadurch, dass die Schutzhaube faltbar ausgebildet ist, lässt sie sich durch Faltenbildung, d.h. in einer oder mehreren Falten, so zusammenlegen, dass sie volumenreduziert vorliegt und somit platzsparend verstaut bzw. gelagert werden kann. In faltbarer Ausführung lässt sich die Schutzhaube vor allem auch schonend über das Druckermodul anbringen bzw. über dieses überstülpen, selbst wenn beengte Platzverhältnisse vorliegen sollten.

Vorzugsweise weist die Schutzhaube zum Ausbilden der Haubenöffnung einen versteift ausgebildeten Rahmen als Einfassung für die Befestigungsplatte auf. In diesem kann die Befestigungsplatte form- und insbesondere kraftschlüssig aufgenommen werden, um dazwischen die wasserdichte Aufnahmekammer auszubilden. Die Form des Rahmens kann entsprechend einer Form der Befestigungsplatte, insbesondere rund oder eckig, ausgebildet sein.

Eine bevorzugte Variante sieht vor, dass eine Rahmenstärke des Rahmens mindestens entsprechend einer Dicke der Befestigungsplatte stark dimensioniert ist. Damit wird eine stabile Aufnahme für die Befestigungsplatte geschaffen. Demzufolge lässt sich die Schutzhaube mittels des Rahmens besonders stabil auf die Befestigungsplatte aufsetzen, sodass die Schutzhaube beim Reinigungsprozess zuverlässig entlang des Umfangs der Befestigungsplatte montiert bleibt.

Insbesondere ist der Rahmen aus PVC, insbesondere aus Hart-PVC, hergestellt. Dadurch kann für die Befestigungsplatte eine robuste Aufnahme gebildet werden, in welche sich die Befestigungsplatte einwandfrei abdichtend für einen Reinigungsprozess einsetzen lässt. Dies führt insbesondere auch dazu, dass die abdichtende Schnittstelle zwischen der Schutzhaube und der Befestigungsplatte zwischen festen Materialien hergestellt wird, was zu einer zuverlässigen Abdichtung führt.

Eine vorteilhafte Ausführungsform sieht vor, dass der Rahmen mindestens ein an einem Umfang der Befestigungsplatte abdichtend anbringbares Dichtelement aufweist. Im angebrachten Zustand der Schutzhaube an der Befestigungsplatte dichtet das Dichtelement vorzugsweise entlang des gesamten Umfangs der Befestigungsplatte ab. Als Dichtelement kommt am Rahmen insbesondere eine entlang dessen Innenumfangs ringsum verlaufende Dichtschnur zum Einsatz. Diese kann innerhalb einer entlang des Innenumfangs des Rahmens ausgebildeten Nut befestigt sein.

Denkbar wäre es, dass der Rahmen und das Dichtelement als Verbundspritzgusskomponente hergestellt sind. Alternativ dazu kann das Dichtelement mit dem Rahmen verklebt oder verschweißt sein. Eine Variante sieht vor, dass der Rahmen selbst aus einem an der Befestigungsplatte abdichtenden Material hergestellt ist, d.h. ohne eine gesondertes Dichtelement aufzuweisen.

Gemäß einer Ausführungsform verfügt die Druckerschutzeinrichtung eine das Druckermodul tragende Befestigungsplatte zur lösbaren Anbringung der Schutzhaube. Die Befestigungsplatte kann als Verschluss formschlüssig und insbesondere kraftschlüssig innerhalb der Haubenöffnung der Schutzhaube aufgenommen werden. Die Druckerschutzeinrichtung kombiniert damit die technischen Vorteile der Schutzhaube mit den technischen Vorteilen der Befestigungsplatte. Die das Druckermodul tragende Befestigungsplatte liegt ohnehin als stabile Trägerplatte, insbesondere als verstellbar gelagerte Trägerplatte, für das Druckermodul an der Verpackungsmaschine vor und kann zusätzlich als abdichtender Verschluss an der Haubenöffnung der Schutzhaube zum Einsatz kommen. Dabei bildet die Befestigungsplatte eine stabile Basis zur Anbringung der Schutzhaube aus, um eine wasserdichte Aufnahmekammer für das Druckermodul auszubilden. Dank der faltbaren Ausbildung der Schutzhaube lässt sich diese auch bei beengten Platzverhältnissen an der Befestigungsplatte anbauen.

Vorzugsweise ist die Schutzhaube an der Befestigungsplatte verriegelbar. Insbesondere ist die Schutzhaube werkzeuglos an der Befestigungsplatte verriegelbar ausgebildet. Eine Variante sieht vor, dass am Rahmen der Schutzhaube, insbesondere an daran ausgebildeten Eckbereichen, mehrere Verriegelungselemente vorgesehen sind, anhand derer sich die Schutzhaube an der Befestigungsplatte verriegeln lässt. Hierfür kommen bspw. drehbar am Rahmen der Schutzhaube befestigte Hintergreifelemente zum Einsatz. Diese können im angebrachten Zustand der Schutzhaube an der Befestigungsplatte derart geschwenkt werden, dass sie an einer dem Druckermodul abgewandten Seite der Befestigungsplatte zum Anliegen kommen.

Gemäß einer Ausführungsform der Erfindung umfasst die Haubenöffnung, insbesondere der die Haubenöffnung ausbildende Rahmen, mindestens einen Anschlag für die Befestigungsplatte. Dieser kann beispielsweise in Form eines am Innenumfang des Rahmens umlaufenden Vorsprungs ausgebildet sein. Damit kann die Schutzhaube eine vorbestimmte Position auf der Befestigungsplatte einnehmen. In anderen Worten kann damit die Befestigungsplatte bis zu einer vorbestimmten Tiefe in die Haubenöffnung eingeschoben werden, nämlich so weit bis sie am Anschlag anliegt.

Denkbar wäre es, dass das Dichtelement am Anschlag, insbesondere am Fuß des Anschlags, vorgesehen ist. Insbesondere an der letztgenannten Stelle lässt es sich zuverlässig fixieren. Außerdem wäre es möglich, eine Verriegelung der Schutzhaube an der Befestigungsplatte mit einer vorbestimmten Klemmkraft durchzuführen, anhand welcher das Dichtelement eingeklemmt wird, um eine gewünschte Dichtwirkung zu erzielen. Die Hintergreifelemente könnten beispielsweise im verriegelten Zustand eine gewünschte Klemmkraft auf das Dichtelement ausüben.

Vorzugsweise weist die Schutzhaube verschweißte Nähte auf. Insbesondere sind sämtliche an der Schutzhaube ausgebildeten Nähte wasserundurchlässig verschweißt ausgebildet.

Zweckmäßig wäre es, wenn die Schutzhaube eine quaderförmige Haube ausbildet. Damit lässt sich das Druckermodul gut abdecken. Insbesondere könnte es sein, dass die Haube entsprechend einer Form des Druckermoduls lediglich geringfügig größer als diese ausgebildet ist, d.h. die Form der Haube im Wesentlichen kongruent zu einer Form eines Gehäuses des Druckermoduls vorliegt, sodass die Haube passgenau als Überzug über das Druckermodul anbringbar ist. Damit können Reinigungsmittel leichter von der Schutzhaube beim Reinigungsprozess abfließen.

Vorstellbar wäre es, dass sich die Haube im angebrachten Zustand der Schutzhaube an der Befestigungsplatte wie eine zweite Haut am Druckermodul anliegt. Dafür kann die Haube insbesondere als dehnbarer Überzug ausgebildet sein. Damit können Reinigungsmittel noch besser von der Schutzhaube beim Reinigungsprozess abfließen.

Gemäß einer bevorzugten Variante der Erfindung ist vorgesehen, dass die Schutzhaube aus einer PVC-Plane, insbesondere aus einem PVC-beschichteten Polyestergewebe, oder aus einem Polyestergewebe hergestellt ist. Insbesondere ist es möglich, dass an der Schutzhaube der Rahmen und die Haube stoffschlüssig miteinander verbunden sind, insbesondere stoffschlüssig verschweißt sind, um eine wasserdichte Einhausung zu bilden. Alternativ könnte eine stoffschlüssige Verbindung zwischen dem Rahmen und der Haube der Schutzhaube auch mittels einer Verklebung hergestellt sein.

Ferner betrifft die Erfindung eine Druckervorrichtung mit einem Druckergestell sowie mindestens einem daran verfahrbar gelagerten Druckermodul, wobei das Druckermodul, insbesondere ein Thermotransfer-Drucker, samt einer das Druckermodul tragenden Befestigungsplatte aus einem innerhalb des Druckergestells befindlichen Bereich in eine außerhalb des Druckergestells befindliche Lage zur Anbringung bzw. zum Bilden einer erfindungsgemäßen Druckerschutzeinrichtung verfahrbar sind. Der innerhalb des Druckergestells befindliche Bereich schließt insbesondere den Druckbereich des Druckermoduls ein, wobei sich das Druckermodul auf der Befestigungsplatte aus dem Druckbereich heraus in die außerhalb des Druckergestells befindliche Reinigungslage verfahren lässt, wo die Befestigungsplatte gut zugänglich zum Anbringen der Schutzhaube positioniert ist.

Denkbar wäre es, dass sich die Befestigungsplatte samt des darauf positionierten Druckermoduls manuell und/oder servomotorisch aus dem Druckergestell heraus in die außerhalb befindliche Lage bringen lässt, um die erfindungsgemäße Druckerschutzeinrichtung anzubringen.

Eine Variante sieht vor, dass die Druckervorrichtung mehrere, entlang paralleler Fahrbahnen verfahrbare Druckermodule aufweist, die jeweils samt einer das jeweilige Druckermodul tragenden Befestigungsplatte aus einem innerhalb des Druckergestells befindlichen Bereich in eine außerhalb des Druckergestells befindliche Lage zur Anbringung bzw. zum Bilden einer jeweiligen, erfindungsgemäßen Druckerschutzeinrichtung verfahrbar sind.

Die Erfindung bezieht sich ferner auf eine Verpackungsmaschine, die in Form einer Tiefziehverpackungsmaschine, einer Schalenverschließmaschine (in Fachkreisen auch Traysealer genannt) oder einer Schlauchbeutelmaschine (in Fachkreisen auch Flowpacker genannt) konfiguriert ist, an welcher mindestens eine Druckervorrichtung vorgesehen ist. Die Druckervorrichtung, dessen verfahrbare Befestigungsplatte einschließlich des darauf positionierten Druckermoduls in eine außerhalb des Druckergestells befindliche Lage zur Anbringung einer erfindungsgemäßen Druckerschutzeinrichtung verfahrbar sind, kann bspw. im Bereich einer Oberfolientransporteinrichtung der Tiefziehverpackungsmaschine oder der Schalenverschließmaschine zum Bedrucken des Oberfolienmaterials zum Einsatz kommen. An einer Schlauchbeutelmaschine könnte die Druckervorrichtung eingangs einer Schlauchbildungsstation positioniert sein, um die zum Ausbilden des Materialschlauchs benutzte Folie direkt bzw. darauf anzubringende Etiketten zu bedrucken.

Die Erfindung bezieht sich ferner auf ein Verfahren zum Konfigurieren einer Verpackungsmaschine für einen Reinigungsprozess. Das erfindungsgemäße Verfahren sieht vor, dass eine wasserundurchlässige, faltbare Schutzhaube mittels einer daran ausgebildeten Haubenöffnung auf einen hinsichtlich der Haubenöffnung entsprechend ausgebildeten Plattenrand einer zum Tragen eines Druckermoduls eingesetzten Befestigungsplatte abdichtend aufgesetzt wird.

Im aufgesetzten, d.h. zusammengebauten Zustand, ist die Befestigungsplatte als Verschluss bzw. Deckel in die Haubenöffnung der Schutzhaube passgenau eingesetzt, um dazwischen eine wasserdichte Aufnahmekammer für das Druckermodul auszubilden. Bei der Erfindung ist die Haubenöffnung der Schutzhaube als Aufnahme für die Befestigungsplatte dimensioniert, in welcher sich die Befestigungsplatte als abdichtender Verschluss bzw. Deckel einsetzen lässt, um dazwischen eine wasserdichte Aufnahmekammer für das Druckermodul auszubilden.

Dadurch, dass sich die an der erfindungsgemäßen Schutzhaube ausgebildete Haubenöffnung abdichtend auf den Plattenrand der Befestigungsplatte aufsetzen lässt, da zwischen diesen eine formschlüssige und insbesondere kraftschlüssige Verbindung herstellbar ist, kann das Druckermodul gut geschützt bei einem Reinigungsprozess isoliert werden.

Vorzugsweise werden zum Aufsetzen der Schutzhaube auf die Befestigungsplatte, diese samt dem darauf gelagerten Druckermodul in eine außerhalb eines Druckbereichs befindliche Lage verfahren. Dies kann manuell oder motorisch gestützt, bspw. servomotorisch, geschehen. In dieser exponierten Lage lässt sich die Schutzhaube problemlos am Plattenrand der Befestigungsplatte anbringen. Insbesondere lässt sich in dieser Lage die Schutzhaube in einfacher Weise an der Befestigungsplatte verriegeln.

Die Erfindung bezieht sich ferner auf die Verwendung einer Haubenöffnung einer wasserundurchlässigen, faltbaren Schutzhaube als abdichtende Aufnahme einer ein Druckermodul tragenden Befestigungsplatte zum Ausbilden einer wasserdichten Aufnahmekammer für das Druckermodul. Damit kann unter Einsatz weniger Bauteile, in kostengünstiger Weise ein zuverlässiger Schutz für das Druckermodul bei einem Reinigungsprozess hergestellt werden. Eine zu diesem Zwecke eingesetzte Schutzhaube kann selbst bei beengten Platzverhältnissen problemlos an der Befestigungsplatte platziert werden und eignet sich für eine platzsparende Lagerung.

Die Erfindung wird anhand von in den Figuren gezeigten Ausführungsbeispielen genauer erläutert. Es zeigen:
- Figur 1: Eine Druckerschutzeinrichtung in Form einer Schutzhaube,
- Figur 2: eine Druckervorrichtung in perspektivischer Darstellung,
- Figur 3: die Druckervorrichtung aus Figur 2 in perspektivischer Rückansicht,
- Figur 4: eine vergrößerte Darstellung eines für einen Reinigungsprozess geschützten Druckermoduls,
- Figur 5: eine Verpackungsmaschine in Form einer Schlauchbeutelmaschine mit einer Druckervorrichtung gemäß Figur 2,
- Figur 6: eine Verpackungsmaschine in Form einer Tiefziehverpackungsmaschine mit einer Druckervorrichtung gemäß Figur 2, und
- Figur 7: eine Verpackungsmaschine in Form einer Schalenverschließmaschine mit einer Druckervorrichtung gemäß Figur 2.

Gleiche technische Merkmale sind in den Figuren durchgehend mit den gleichen Bezugszeichen versehen.

Figur 1 zeigt eine Druckerschutzeinrichtung 1, die in Form einer faltbaren Schutzhaube 2 ausgebildet ist. Die Schutzhaube 2 bildet eine Haubenöffnung 3 aus, die durch einen versteift ausgebildeten Rahmen 4 definiert ist. Der Rahmen 4 ist mit einer Haube 5 verschweißt bzw. mit dieser verklebt. Die Haube 5 ist aus einem wasserdichten, faltbaren Material, bspw. aus einem PVC-beschichteten Polyestergewebe, hergestellt. Die in Figur 1 dargestellte Schutzhaube 2 kann als Reinigungsschutzhaube für ein Druckermodul 6a,6b (siehe Figur 2) eingesetzt werden.

Entlang eines Innenumfangs des in Figur 1 gezeigten Rahmens 3 ist eine Nut 7 ausgebildet, innerhalb welcher eine entlang des Innenumfangs des Rahmens 4 ringsum verlaufende Dichtschnur aufnehmbar ist. Ferner zeigt Figur 1, dass der Rahmen 4 mit einem umlaufenden Steg 8 ausgebildet ist, an welchem die faltbare Haube 5 befestigt ist. Bspw. kann die Haube 5 am Steg 8 angeschweißt oder mit diesem verklebt sein, um eine dauerhaft feste, wasserundurchlässige Verbindung zwischen dem Rahmen 4 und der Haube 5 herzustellen.

An der in Figur 1 dargestellten Schutzhaube 2 bildet der daran vorgesehene Rahmen 4 ein struktursteifes Element aus, an welchem die gegenüber dem Rahmen 4 flexibel und faltbar ausgebildete Haube 5 befestigt ist. Mittels des versteift ausgebildeten Rahmens 4 kann die in Figur 1 dargestellte Schutzhaube 2 eine formstabile Haubenöffnung 3 ausbilden.

Figur 2 zeigt eine Druckervorrichtung 9. Die Druckervorrichtung 9 verfügt über zwei Druckermodule 6a, 6b. Mittels dieser Druckermodule 6a, 6b können von einer Etikettenrolle 10 abgewickelte Etiketten oder eine der Druckervorrichtung 9 zugeführte Verpackungsfolie, insbesondere ein Oberfolienmaterial, bedruckt werden. Die Druckervorrichtung 9 ist an unterschiedlichen Verpackungsmaschinentypen einsetzbar, bspw. an einer Verpackungsmaschine 100, die in Form einer Schlauchbeutelmaschine 11 (siehe Figur 5), in Form einer Tiefziehverpackungsmaschine 20 (siehe Figur 6) oder in Form einer Schalenverschließmaschine 30 (siehe Figur 7) vorliegt.

Die in Figur 2 dargestellte Druckervorrichtung 12 könnte auch lediglich mit einem Druckermodul 6a, 6b ausgestattet sein, um an einem der vorangehend genannten Verpackungsmaschinentypen Etiketten bzw. eine Verpackungsfolie direkt zu bedrucken.

In Figur 2 sind die beiden Druckermodule 6a, 6b als Thermotransferdrucker ausgebildet. Die Druckervorrichtung 9 verfügt über ein Druckergestell 12, an welchem die Druckermodule 6a, 6b verfahrbar gelagert sind. Im montierten Zustand an einer Verpackungsmaschine 100 sind die Druckermodule 6a, 6b quer zur einer Produktionsrichtung R der Verpackungsmaschine 100 verfahrbar.

Die in Figur 2 innerhalb des Druckergestells 12 positionierten Druckermodule 6a, 6b sind jeweils auf einer Befestigungsplatte 13a, 13b montiert. Für die jeweiligen Druckermodule 6a, 6b sind Führungen 14a, 14b vorgesehen, entlang welcher die Druckermodule 6a, 6b verfahren können.

Figur 3 zeigt die in Figur 2 dargestellte Druckervorrichtung 9 in perspektivischer Rückansicht. Für einen Reinigungsprozess können gemäß Figur 3 die beiden Druckermodule 6a, 6b samt die sie tragenden Befestigungsplatten 13a, 13b aus einem innerhalb des Druckergestells 12 befindlichen Bereich A, worin der Druckbereich liegt, jeweils in eine außerhalb des Druckergestells 12 befindliche Lage B, d.h. eine Reinigungslage, verstellt werden. In dieser exponierten Lage B lassen sich problemlos an den Befestigungsplatten 13a, 13b jeweilige Schutzhauben 2 gemäß der Darstellung in Figur 3 so anbringen, dass dazwischen für die jeweiligen Druckermodule 6a, 6b wasserdichte Aufnahmekammern K1, K2 gebildet werden.

Figur 4 zeigt in vergrößerter Darstellung, wie sich die Schutzhaube 2 an der Befestigungsplatte 13b stabil anbringen lässt. Gemäß Figur 4 ist die Befestigungsplatte 13b samt des darauf positionierten, in Figur 4 nicht zu sehenden Druckermoduls 6b in die außerhalb des Druckergestells 12 befindliche Lage B verstellt. In dieser Lage B ist die Befestigungsplatte 13b für einen Bediener gut zugänglich, um daran die Schutzhaube 2 anzubringen. Figur 4 zeigt, dass die Befestigungsplatte 13b formschlüssig in der durch den Rahmen 4 gebildeten Haubenöffnung 3 aufgenommen ist, sprich als abdichtender Verschluss in die Haubenöffnung 3 der Schutzhaube 2 eingesetzt ist, um für das Druckermodul 6b vollumfänglich ein wasserundurchlässiges Schutzgehäuse für einen Reinigungsprozess auszubilden.

Gemäß Figur 4 bildet der Rahmen 4 der Schutzhaube 2 eine passgenaue Einfassung bzw. Aufnahme 4` für die Befestigungsplatte 13b aus, sodass sich der Rahmen 4 formschlüssig entlang eines Plattenrands 15 der Befestigungsplatte 13b abdichtend aufsetzen lässt. Der Rahmen 4 bildet damit eine formschlüssige Aufnahme 4' für die Befestigungsplatte 13b aus.

Weiter zeigt Figur 4, dass am Rahmen 4 Befestigungselemente 16 vorgesehen sind, mittels welcher sich die Schutzhaube 2 an der Befestigungsplatte 13b verriegeln lässt. Nach Durchführung eines Reinigungsprozesses lassen sich die Schutzhauben 2 einfach wieder von der jeweiligen Befestigungsplatte 13a, 13b abbauen, sodass die Druckermodule 6a, 6b wieder in den Bereich A innerhalb des Druckergestells 12 zurück verfahren können.

Figur 5 zeigt die Druckervorrichtung 9 in beispielhafter Anwendung an einer Schlauchbeutelmaschine 11 zum Bedrucken einer Verpackungsfolie 17. Die mittels der Druckervorrichtung 9 bedruckbare Verpackungsfolie 17 wird an einer Beutelbildungsstation 18 in eine Beutelform umgeschlagen, um darin zugeführte Produkte P einzuschlauchen. In Produktionsrichtung R stromabwärts der Beutelbildungsstation 18 ist eine Trennvorrichtung zum Vereinzeln jeweiliger Beutel positioniert.

Gemäß Figur 5 sind die Druckermodule 6a, 6b jeweils in der Lage B, d.h. aus dem Druckergestell 12 zur Seite hin herausgefahren positioniert. Auf den Befestigungsplatten 13a, 13b sind jeweils Schutzhauben 2 angebracht. Die beiden Druckermodule 6a, 6b sind damit wasserdicht eingeschlossen, um bei einem Reinigungsprozess nicht mit einem Reinigungsfluid in Kontakt zu treten.

Figur 6 zeigt ausschnittsweise eine Tiefziehverpackungsmaschine 20 mit einer Formstation 21 zum Herstellen von Mulden M, einer Siegelstation 22 zum Verschließen der Mulden M mit einer Oberfolie 23, einer Querschneidestation 24 sowie einer Längsschneidestation 25 zum Vereinzeln von Verpackungen. Am Ausgang der Tiefziehverpackungsmaschine 20 ist eine Restfoliengitteraufwickelstation 26 angeordnet. Diese Stationen sind in dieser Reihenfolge in Produktionsrichtung R hintereinander angeordnet. Die Druckervorrichtung 9 ist zum Bedrucken der Oberfolie 23 vorgesehen. Die Druckervorrichtung 9 weist ein einzelnes Druckermodul 6a, 6b auf, das gemäß Figur 6 aus dem Druckergestell 12 zur Seite hin herausgefahren positioniert ist, wobei eine Schutzhaube 2 auf einer das Druckermodul 6a, 6b tragenden Befestigungsplatte 13 befestigt ist, um das Druckermodul 6a, 6b wasserdicht einzuhausen.

Figur 7 zeigt eine Schalenverschließmaschine 30 mit einer Druckervorrichtung 9 zum Bedrucken einer Oberfolie, die von einer Oberfolienaufnahme 31 der Druckervorrichtung 9 zuführbar ist. Ferner verfügt die Schalenverschließmaschine 30 über eine Siegelstation 32 zum Verschließen von darin bereitgestellten Schalenteilen mit der bedruckten Oberfolie. Gemäß Figur 7 ist an einer Befestigungsplatte 13', auf welcher ein nicht zu sehendes Druckermodul 6a, 6b montiert ist, eine Schutzhaube 2 befestigt, um das Druckermodul 6a, 6b nach außen hin abdichtend aufzunehmen. Mit aufgesetzter Schutzhaube 2 können bei einem Reinigungsprozess der Schalenverschließmaschine 30 keine Reinigungsfluide das Druckermodul 6a, 6b erreichen. Nach dem Reinigungsprozess kann die Schutzhaube 2 wieder bequem von der Befestigungsplatte 13' abgenommen werden und lässt sich platzsparend lagern.

Die in den Figuren dargestellte Schutzhaube 2 ist universell an verschiedenen Druckervorrichtungen einsetzbar, solange sich die daran ausgebildete Haubenöffnung 3 mit einer das Druckermodul 6a, 6b tragenden Befestigungsplatte 13, 13b wasserdicht verschließen lässt. Erfindungsgemäße Schutzhauben 2 bilden damit zusammen mit vorhandenen Befestigungsplatten 13a, 13b, auf welchen Druckermodule 6a, 6b gelagert sind, gemeinsam ein zuverlässiges Schutzgehäuse für die jeweiligen Druckermodule 6a, 6b bei einem Reinigungsprozess aus.

## Patentansprüche

1. Druckerschutzeinrichtung (1) für ein an einer Verpackungsmaschine (100) eingesetztes Druckermodul (6a, 6b), insbesondere für einen Thermotransferdrucker, das zum Herstellen eines Druckbilds auf Etiketten oder zum Herstellen eines Druckbilds auf eine Verpackungsfolie (17) ansteuerbar ist, **dadurch gekennzeichnet, dass** die Druckerschutzeinrichtung (1) eine wasserundurchlässige, faltbare Schutzhaube (2) mit einer zur abdichtenden Aufnahme einer das Druckermodul (6a, 6b) tragenden Befestigungsplatte (13a, 13b) konfigurierten Haubenöffnung (3) aufweist.

2. Druckerschutzeinrichtung nach Anspruch 1, **dadurch gekennzeichnet, dass** die Schutzhaube (2) zum Ausbilden der Haubenöffnung (3) einen versteift ausgebildeten Rahmen (4) als Einfassung (4') für die Befestigungsplatte (13a, 13b) aufweist.

3. Druckerschutzeinrichtung nach Anspruch 2, **dadurch gekennzeichnet, dass** der Rahmen (4) aus PVC, insbesondere aus Hart-PVC, hergestellt ist.

4. Druckerschutzeinrichtung nach einem der Ansprüche 2 oder 3, **dadurch gekennzeichnet, dass** der Rahmen (4) mindestens ein an einem Umfang der Befestigungsplatte (13a, 13b) abdichtend anbringbares Dichtelement aufweist.

5. Druckerschutzeinrichtung nach einem der vorangehenden Ansprüche, **dadurch gekennzeichnet, dass** die Druckerschutzeinrichtung (1) eine das Druckermodul (6a, 6b) tragende Befestigungsplatte (13a, 13b) zur lösbaren Anbringung der Schutzhaube (2) aufweist.

6. Druckerschutzeinrichtung nach einem der vorangehenden Ansprüche, **dadurch gekennzeichnet, dass** die Schutzhaube (2) an der Befestigungsplatte (13a, 13b) verriegelbar ist.

7. Druckerschutzeinrichtung nach einem der vorangehenden Ansprüche, **dadurch gekennzeichnet, dass** die Schutzhaube (2) aus einer PVC-Plane, insbesondere aus einem PVC-beschichteten Polyestergewebe, oder aus einem Polyestergewebe hergestellt ist.

8. Druckerschutzeinrichtung nach einem der vorangehenden Ansprüche, **dadurch gekennzeichnet, dass** die Schutzhaube (2) verschweißte Nähte aufweist.

9. Druckerschutzeinrichtung nach einem der vorangehenden Ansprüche, **dadurch gekennzeichnet, dass** die Schutzhaube (2) eine quaderförmige Haube (5) aufweist.

10. Druckervorrichtung (9) mit einem Druckergestell (12) sowie mindestens einem daran verfahrbar gelagerten Druckermodul (6a, 6b), **dadurch gekennzeichnet, dass** das Druckermodul (6a,6b), insbesondere ein Thermotransferdrucker, samt einer das Druckermodul (6a, 6b) tragenden Befestigungsplatte (13a, 13b) aus einem innerhalb des Druckergestells (12) befindlichen Bereich (A) in eine außerhalb des Druckergestells (12) befindliche Lage (B) zur Anbringung einer Druckerschutzeinrichtung (1) gemäß einem der vorangehenden Ansprüche verfahrbar sind.

11. Druckervorrichtung nach Anspruch 10, **dadurch gekennzeichnet, dass** die Druckervorrichtung (9) mehrere, entlang paralleler Führungen (14a, 14b) verfahrbare Druckermodule (6a, 6b) aufweist, die jeweils samt einer das jeweilige Druckermodul tragenden Befestigungsplatte (13a, 13b) aus einem innerhalb des Druckergestells (12) befindlichen Bereich (A) in eine außerhalb des Druckergestells (12) befindliche Lage (B) zur Anbringung einer Druckerschutzeinrichtung (1) gemäß einem der vorangehenden Ansprüche verfahrbar sind.

12. Verpackungsmaschine (100), die in Form einer Tiefziehverpackungsmaschine (20), einer Schalenverschließmaschine (30) oder einer Schlauchbeutelmaschine (11) konfiguriert ist, umfassend eine Druckervorrichtung (9) nach einem der Ansprüche 10 oder 11.

13. Verfahren zum Konfigurieren einer Verpackungsmaschine (100) für einen Reinigungsprozess, **dadurch gekennzeichnet, dass** eine wasserundurchlässige, faltbare Schutzhaube (2) mittels einer daran ausgebildeten Haubenöffnung (3) auf einen hinsichtlich der Haubenöffnung (3) entsprechend ausgebildeten Plattenrand (15) einer zum Tragen eines Druckermoduls (6a, 6b) eingesetzten Befestigungsplatte (13a, 13b) abdichtend aufgesetzt wird.

14. Verfahren nach Anspruch 13, **dadurch gekennzeichnet, dass** zum Aufsetzen der Schutzhaube (2) auf die Befestigungsplatte (13a, 13b), diese samt des darauf gelagerten Druckermoduls (6a, 6b) in eine außerhalb eines Druckbereichs befindliche Lage (B) verfahren werden.

15. Verwendung einer Haubenöffnung (3) einer wasserundurchlässigen, faltbaren Schutzhaube (2) als abdichtende Aufnahme (4') einer ein Druckermodul (6a, 6b) tragenden Befestigungsplatte (13a, 13b) zum Ausbilden einer wasserdichten Aufnahmekammer (K1, K2) für das Druckermodul (6a, 6b).
